# FASCICULE DE BREVET EUROPEEN

(11) **EP 3 644 133 B1**
(45) Date de publication et mention de la délivrance du brevet: **18.08.2021**
(21) Numéro de dépôt: 19205084.7
(22) Date de dépôt: 24.10.2019
(51) Int. Cl.: G04B 21/08, G04B 23/02

(54) **MONTRE À SONNERIE**
ARMBANDUHR MIT SCHLAGWERK
CHIMING WATCH

(30) Priorité: 25.10.2018 CH 13032018
(43) Date de publication de la demande: 29.04.2020
(73) Titulaire: Manufacture et fabrique de montres et chronomètres, Ulysse Nardin Le Locle S.A., 2400 Le Locle (CH)
(72) Inventeur: RAINER, Max, 75001 Paris (FR); ROBIN, Brice, 2616 Renan (CH)
(74) Mandataire: e-Patent SA

(56) Documents cités:
- CH-A2- 710 200
- FR-A- 1 042 749
- FR-A1- 2 777 095

## Description

### Domaine technique

La présente invention se rapporte au domaine de l'horlogerie. Elle concerne, plus particulièrement, une montre comprenant un dispositif de sonnerie à acoustique améliorée.

### Etat de la technique

Dans les montres à sonnerie, le problème récurrent qui se présente est l'intensité sonore perceptible à l'extérieur du boitier. Puisqu'il est primordial de protéger le mouvement et le dispositif de sonnerie de l'humidité et des saletés, le boitier est typiquement rendu étanche par l'intermédiaire d'un fond plein ou d'une membrane d'étanchéité, le timbres étant disposés à l'intérieur de l'enveloppe étanche ainsi créée.

Par conséquent, les sons produits lorsque les timbres sont frappés par des marteaux sont atténués lorsqu'ils traversent le boitier et/ou la membrane.

Diverses solutions ont été proposées afin de minimiser cette atténuation. Le document EP2942675, par exemple, dévoile une pièce d'horlogerie à sonnerie dans laquelle le socle du timbre transmet des vibrations directement au pourtour d'une membrane située entre un fond perforé et le mouvement. Ce faisant, l'amplitude des vibrations de la membrane est augmentée. Dans un autre exemple, le document CH710200 dévoile une montre dont la lunette porte un timbre, ce qui fait vibrer la glace lorsque ce dernier sonne et transmet ainsi les vibrations sonores vers le milieu extérieur.

Le document CH698742 dévoile une autre pièce d'horlogerie à sonnerie dans laquelle un lien mécanique est établi entre le porte-timbre et la glace par l'intermédiaire d'un pilier, afin de faire vibrer cette dernière.

Finalement, le document FR2777095 décrit une montre musicale dans laquelle un clavier est fixé sur une cavité de résonance annulaire, elle-même en contact avec un cadran afin d'augmenter l'amplitude de vibration de ce dernier.

Cependant, ces solutions ne donnent pas entièrement satisfaction puisque la transmission sonore vers l'extérieur du boitier reste toujours insatisfaisante, les sonneries étant ainsi trop faibles. Par ailleurs, l'encombrement des agencements acoustiques dévoilés dans ces documents est relativement élevé. Une solution visant à maximiser l'intensité du bruit produit est dévoilé par le document FR1042749, qui dévoile une montre à réveil dans laquelle un marteau frappe un plot qui est solidaire de la membrane. Le son produit est certes fort, mais est extrêmement désagréable en comparaison avec le ton mélodieux d'un timbre.

Le but de l'invention est par conséquent de proposer une pièce d'horlogerie à sonnerie dans laquelle les défauts susmentionnés sont au moins partiellement surmontés.

### Divulgation de l'invention

L'invention est définie par l'objet de la revendication indépendante 1 annexée. Des réalisations particulières sont définies dans les revendications dépendantes.

En particulier, elle concerne une montre à sonnerie, notamment une montre-bracelet, montre de poche ou autre montre destinée à être portée quotidiennement par un utilisateur. Cette montre comporte un boitier comprenant une carrure renfermée, d'une part, par un fond et, d'autre part, par une glace de manière classique. Ce boitier loge un mouvement horloger de genre quelconque, un mécanisme de sonnerie, intégré ou non audit mouvement, ainsi qu'une membrane de transmission sonore étanche située entre ledit mouvement et ledit fond. Afin de fournir des sons, le système comporte au moins un timbre porté par un talon, ledit au moins un timbre étant agencé pour être frappé par au moins un marteau que comporte ledit mécanisme de sonnerie. Il est également possible de prévoir plusieurs talons, portant chacun un ou plusieurs timbres.

Selon l'invention, ledit talon est associé à une partie mobile que comporte un support, ledit talon étant par exemple venu de matière avec, fixé à ou en contact avec ladite partie mobile. Cette dernière est agencée pour présenter substantiellement un seul degré de liberté en rotation, autour d'un axe de rotation.

La montre comporte, en outre, un pont de transmission sonore solidaire dudit support et s'étendant dans l'espace formé entre ledit mouvement et ladite membrane, ledit pont de transmission sonore comprenant une extrémité libre en contact direct ou indirect avec ladite membrane en une zone de contact prédéfinie.

Ce pont de transmission sonore transmet des vibrations du talon, engendrées par celles du timbre, lorsqu'il est frappé par le marteau, directement à ladite membrane selon une direction de vibration optimale pour faire vibrer cette dernière, ce qui augmente le volume du son perceptible à l'extérieur de la montre. Le pont peut même constituer un amplificateur mécanique dans le cas où le bras de levier, considéré entre l'axe de rotation et la zone de contact avec la membrane, est supérieur à celui considéré entre l'axe de rotation et la jonction entre le timbre et le talon, ce qui augmente l'amplitude des vibrations de la membrane, et ainsi le volume sonore de manière encore plus significative.

Avantageusement, ledit talon est solidaire de ladite partie mobile dudit support, en étant fixé à, ou venu de matière avec cette dernière. Ce faisant, la grande majorité des vibrations engendrées par le timbre et transmises au talon sont également transmises à ladite partie mobile dudit support, et ainsi au pont et à la membrane. Le volume du son est ainsi augmenté.

Avantageusement, ledit support est rattaché à un élément fixe de ladite montre, comme par exemple un élément de bâti (platine, pont) ou un élément de la boite de montre (carrure ou autre) par l'intermédiaire d'une paire de barres de torsion s'étendant de part et d'autre de ladite partie mobile, lesdites barres de torsion étant agencées pour définir ledit axe de rotation. Ces barres de torsion peuvent par exemple être coaxiales l'une par rapport à l'autre et peuvent s'étendre parallèlement au plan dudit mouvement. Cet agencement est très compact, notamment dans la hauteur de la montre. D'autres agencements de suspensions de la partie mobile sont également possibles.

Avantageusement, la zone de contact, entre ladite extrémité libre dudit pont de transmission sonore et ladite membrane, se trouve substantiellement au centre de cette dernière, ce qui optimise la transmission de vibrations entre ledit pont de transmission et ladite membrane. Cependant, cette zone de contact peut se trouver à n'importe quel endroit sur la membrane, de préférence à l'intérieur d'un rayon égal à la moitié de celui de la membrane.

Avantageusement, ladite extrémité libre dudit pont de transmission sonore comporte un plot réglable en hauteur, c'est-à-dire selon une direction perpendiculaire à la membrane à la zone de contact entre le plot et la membrane, ce qui permet à l'horloger d'optimiser la force de contact entre ces deux éléments et ainsi d'optimiser le volume et/ou la qualité sonore.

Avantageusement, le rapport entre, d'une part, le bras de levier agissant entre ledit axe de rotation et ladite zone de contact et, d'autre part, le bras de levier agissant entre ledit axe de rotation et le talon, est d'au moins deux, de préférence d'au moins trois, afin de maximiser le volume du son perceptible à l'utilisateur.

Avantageusement, ledit timbre s'étend le long d'une rainure formée dans un élément de bâti lié audit mouvement, ce qui représente une construction très compacte.

Avantageusement, une planche de support est agencée entre ladite membrane et ledit mouvement de telle sorte à former une butée pour ladite membrane en cas de surpression extérieure. Un endommagement de la membrane dû à une telle surpression (par exemple lors d'une plongée) est ainsi évité.

Avantageusement, ladite planche de support comporte une ouverture allongée dans laquelle prend place au moins une partie dudit pont de transmission, ce qui représente une construction compacte dans la hauteur, puisqu'il n'est pas nécessaire d'agencer la planche de support en superposition du pont de transmission.

### Brève description des dessins

D'autres détails de l'invention apparaîtront plus clairement à la lecture de la description qui suit, faite en référence aux dessins annexés dans lesquels :
- Fig. 1 est une vue isométrique coupée d'une montre selon l'invention ;
- Fig. 2 est une vue isométrique du timbre, talon, support etc. de ladite montre ;
- Fig. 3 est une vue isométrique de ladite montre, les éléments d'habillage ayant été supprimés ; et
- Fig. 4 est une vue similaire à celle de la fig. 3, la bague porte-fond ainsi que la planche de support étant représentées.

### Modes de réalisation de l'invention

Les figures 1 à 4 illustrent une montre 1 selon l'invention. De manière classique, cette montre 1 comprend un boitier formé d'une carrure périphérique 3 fermé côté « avant » par une glace 5 et fermé côté « arrière » par un fond 7, destiné à être en contact avec le bras ou le poignet du porteur lorsque la montre 1 est portée. A cet effet, la carrure 3 porte également des cornes 9 agencées pour l'attache d'un brin de bracelet. Alternativement, la montre 1 peut être une montre de poche, une montre-pendentif ou similaire, et peut ainsi comporter une bélière ou d'autres moyens d'attache d'une chaine ou similaire au lieu de cornes 9.

Le fond 7 comporte des ouvertures 7a qui permettent le passage d'ondes sonores, et le boitier est rendu étanche par l'intermédiaire d'une membrane 8 tenue en sandwich entre le fond 7 et une bague porte-fond 10 qui est elle-même solidaire de la carrure 3. Divers joints d'étanchéité 14 sont prévus de manière classique afin de rendre la membrane 8 étanche par rapport à la bague porte-fond 10 et également de rendre cette dernière étanche par rapport à la carrure. D'autres constructions sont également possibles. Par exemple, la membrane 8 peut être soudée ou collée sur la bague porte-fond 10 ou le fond 7 peut être fixé directement sur la carrure 3, la membrane 8 étant tenue en sandwich entre ces deux éléments. On note que la membrane 8 peut être faite en métal (notamment en titane ou en métal amorphe), polymère, ou tout autre matériau connu de l'homme du métier pour cette application.

Le boitier loge un mouvement 13, qui peut être de genre mécanique, électrique, électronique ou hybride. Dans le mode de réalisation illustré, le mouvement 13 est mécanique et à remontage automatique, un dispositif de remontage automatique étant disposé côté fond du mouvement 13 et agencé pour remonter un barillet que comporte le mouvement 11.

Le mouvement 13 est lié à un bâti 12 qui est fixé dans la carrure de manière conventionnelle et qui supporte un mécanisme de sonnerie 21. Le bâti 12 définit au moins partiellement une cavité périphérique 15 dans laquelle se situent au moins partiellement un talon 17 ainsi qu'un timbre 19 solidaire dudit talon 17. Cette cavité 15 sert en tant que caisse de résonance et, dans une variante de construction non représentée, au moins une partie de la cavité 15 peut être constituée par un interstice annulaire formée entre, d'une part, la paroi extérieure du bâti 12 et, d'autre part, la paroi interne de la carrure 3. Dans un tel cas, le talon 17 et le timbre 19 peuvent être contenus au moins partiellement dans cet interstice.

Le timbre 19 est agencé pour être frappé par un marteau 21a (voir la figure 2) faisant partie dudit mécanisme de sonnerie 21. Ce dernier est représenté ici comme module additionnel, distinct du mouvement 13, mais peut alternativement être intégré audit mouvement 13. Bien entendu, le mécanisme de sonnerie 21 peut être de tout type (réveil, répétition, sonnerie en passant, grande sonnerie), et peut également comporter plusieurs timbres 19, s'étendant de part et d'autre dudit talon 17, ou en superposition l'un par rapport à l'autre, afin de sonner deux tons différents. Des agencements de trois, quatre ou même plus de timbres fixés au même talon 17 sont également possibles, et il est également possible de prévoir plusieurs talons 17 sur la même partie mobile 23a.

Afin de supporter le talon 17, ce dernier est associé à un support 23 et est fixé à une partie mobile 23a que comporte ce dernier. Dans le mode de réalisation illustré, le talon 17 est fixé sur ladite partie mobile 23a par l'intermédiaire de vis (alors non visibles), par soudage ou par collage. Il est également possible que le talon 17 puisse être intégré à la partie mobile 23a en étant venu de matière avec cette partie mobile 23a. Ce faisant, le talon 17 ainsi que le timbre 19 sont entièrement libres de tout contact avec un autre élément que ladite partie mobile 23a, et sont ainsi suspendus par le support 23 ; la grande majorité des vibrations du talon 17, engendrées par le timbre 19, étant ainsi transmises à la partie mobile 23a du support 23.

Cependant, dans une variante non illustrée, il est également possible que le talon 17 puisse être fixé à un autre élément fixe tel qu'un élément de bâti 12, la carrure 3 ou similaire, ladite partie mobile 23a étant en contact avec ledit talon 17. Néanmoins, même si un tel agencement alternatif représente une amélioration par rapport à l'art antérieur, les résultats sont mitigés par rapport à la variante illustrée puisqu'une partie, non négligeable, des vibrations du talon 17 seront perdues à cause de l'interaction entre le talon 17 et l'élément fixe duquel il est solidaire.

La partie mobile 23a du support 23 est suspendue sur le bâti par l'intermédiaire de deux barres de torsion 23b s'étendant chacune entre ladite partie mobile 23a et un élément de fixation 23c correspondant. Ces deux éléments de fixation 23c se situant de part et d'autre de ladite partie mobile 23a, et sont agencés pour être fixés à un élément de bâti 12 ou du boitier (par exemple la carrure 3).

Dans le mode de réalisation illustré, les éléments de fixation 23c sont vissés sur le bâti 12 (voir la figure 3), les barres de torsion 23b sont droites et s'étendent le long d'un axe de rotation 23d, qui représente le seul degré de liberté substantielle de la partie mobile 23a. Cependant, d'autres configurations de suspension de la partie mobile 23a sont possibles, l'aspect important étant le seul degré de liberté en rotation autour d'un axe 23d qui est parallèle à la membrane. Par exemple, les barres de torsion 23b peuvent être courbées, inclinées par rapport au plan de la membrane 8 ou similaires. Par « seul degré de liberté substantielle », on entend que ce degré de liberté présente une raideur au moins cinq fois, de préférence au moins dix fois, plus petite que les raideurs selon les autres axes de rotation orthogonaux.

Alternativement, les barres de torsion 23b peuvent être remplacées par une rotule flexible, un pivot RCC (« remote centre compliance ») ou autre guidage flexible ad hoc fixé à la carrure 3 ou à un élément de bâti, ou même une charnière à goupille munie d'un ressort de rappel. En matière de pivots flexibles, la demanderesse fait référence à l'ouvrage Conception des guidages flexibles, Simon Henein, PPUR 2003, qui dévoile plusieurs guidages appropriés pour le présent cas.

Un pont de transmission sonore 25 est fixé à son extrémité proximale 25a à ladite partie mobile 23a, en étant vissé, collé, soudé ou similaire à cette dernière. Ledit pont 25 est de forme allongée et s'étend dans l'interstice formé entre le mouvement 13 et la membrane 8, en étant en contact permanent avec cette dernière en une zone de contact prédéterminé près de son extrémité distale 25b, qui est son extrémité libre. Ce contact peut être, bien entendu, direct ou indirect par l'intermédiaire d'un élément intermédiaire quelconque.

À cet effet, ladite extrémité distale 25b peut porter un plot 25c réglable (voir la figure 2), qui peut être réglé (par exemple en le vissant pour se rapprocher ou s'éloigner du mouvement 13) pour s'appuyer contre la membrane 8 avec une force prédéterminée. Cependant, ce plot 25c n'est pas obligatoire et les figures 3 et 4 illustrent des ponts 25 dépourvus de plots, et dont les extrémités distales 25b présentent simplement des surfaces circulaires planes définissant le contact avec la membrane 8. Bien entendu, d'autres formes de surfaces sont également possibles, que ce soit des surfaces planes, courbes, annulaires ou des bosses s'étendant en saillie du pont 25 ou autres.

Avantageusement, ladite zone de contact se situe substantiellement au milieu de la membrane 8, ou au moins à l'intérieur d'un rayon de 50%, 75% ou même 90% inférieur à celui de la membrane 8, mais rien n'empêche que le contact puisse être plus proche du pourtour de cette dernière.

On note par ailleurs que la membrane 8 peut être rendue solidaire de l'extrémité distale 25b du pont 25 par l'intermédiaire d'une vis, d'un soudage, d'un rivage, d'un rivet, par de la colle ou par tout autre moyen approprié.

Puisque la partie mobile 23a du support est supportée de manière à pivoter autour d'un seul axe de rotation 23d substantiellement parallèle au plan de la membrane 8, et que le pont 25 est plus long que la distance entre l'axe 23d et le point d'attache du timbre 19 au talon 17, le pont sert de transformateur de la direction d'action des vibrations du timbre 19. Ces vibrations s'effectuent principalement (mais pas exclusivement) dans le plan du timbre 19, notamment puisqu'il est frappé par le marteau 21a selon une direction qui se trouve dans ce même plan. Cependant, la direction optimale d'excitation de la membrane 8 est perpendiculaire au plan de cette dernière, c'est-à-dire orthogonal aux vibrations principales du timbre 19. La forme substantiellement en « L » de l'ensemble pont 25 - partie mobile 23a modifie ainsi la direction d'action des vibrations par 90°, afin de mieux faire vibrer la membrane 8 de manière optimale.

Par ailleurs, la forme allongée dudit pont de transmission 25 peut agir comme amplificateur mécanique, l'amplitude des vibrations du talon 17 étant magnifiées à raison du rapport entre, d'une part, le bras de levier de la zone de contact entre le pont 25 et la membrane 8 et, d'autre part, le bras de levier du timbre, selon la loi élémentaire des leviers. Ces bras de levier sont représentés schématiquement sur la figure 2. Le bras de levier B1 s'étend entre l'axe de rotation 23d et un axe passant par le point médian de la section du timbre 19 à l'endroit où ce dernier rencontre le talon 17, cet axe 27a étant substantiellement parallèle à l'axe de rotation 23d. Le bras de levier B2 coupe ledit axe de rotation 23d ainsi qu'un axe 27b qui est orthogonal à la membrane 8 au centre de la zone de contact entre le plot 25c et la membrane 8, le bras de levier B2 étant également orthogonal à l'axe 27b. Le rapport B2/B1 entre ces deux bras de levier est d'au moins 2, de préférence d'au moins 3. Dans le mode de réalisation illustré, ce rapport est de 3,2.

Des essais auditifs comparatifs ont montré que l'agencement de l'invention augmente le volume sonore perceptible de manière significative par rapport à une montre à sonnerie classique.

Afin de protéger la membrane 8 d'une surpression, par exemple lors d'une plongée, la bague porte-fond 10 est venue de matière avec une planche de support 29, munie d'ouvertures 29a qui traversent son épaisseur pour permettre la transmission d'ondes sonores depuis l'intérieur de la boite à la membrane 8. Lors d'une plongée, par exemple, la membrane 8 est poussée par la pression de l'eau ambiante contre ladite planche 29, ce qui limite son débattement et ainsi les contraintes qu'elle subit.

Bien qu'il soit possible d'agencer la planche 29 de telle sorte que seule l'extrémité distale 25c du pont de transmission 25 la traverse, il est avantageux de prévoir une ouverture 29b en forme de fente allongée agencée pour loger au moins partiellement ledit pont de transmission 25 dans l'épaisseur de ladite planche 29. Ce faisant, la hauteur du système peut être minimisée.

Il va sans dire que la planche de support 29 peut alternativement être formée d'une pièce séparée, fixée à ladite bague porte-fond 10, ou, en l'absence de cette dernière (par exemple dans le cas où la carrure 3 porte directement le fond 7), peut être un élément fixé à la carrure 3 ou au fond 7, ou tenu en sandwich entre ces derniers. Ceci étant dit, la présence de ladite planche 29 n'est pas obligatoire.

Bien que l'invention ait été décrite ci-dessus en lien avec des modes de réalisation spécifiques, des variantes supplémentaires sont également envisageables sans sortir de la portée de l'invention comme définie par les revendications.

## Revendications

1. Montre (1) à sonnerie comportant :
• un boitier comprenant une carrure (3) renfermée, d'une part, par un fond (7) et, d'autre part, par une glace (5), ledit boitier logeant un mouvement horloger (13), un mécanisme de sonnerie (21) ainsi qu'une membrane de transmission sonore (8) étanche située entre ledit mouvement (13) et ledit fond (7) ;
• au moins un timbre (19) porté par un talon (17), ledit au moins un timbre (19) étant agencé pour être frappé par au moins un marteau (21a) que comporte ledit mécanisme de sonnerie (21) ;
**caractérisé en ce que** ledit talon (17) est associé à une partie mobile (23a) que comporte un support (23), ladite partie mobile (23a) ayant substantiellement un seul degré de liberté en rotation, autour d'un axe de rotation (23d), et **en ce qu'**un pont de transmission sonore (25) est solidaire de ladite partie mobile (23a), ledit pont de transmission (25) s'étendant dans un interstice formé entre ledit mouvement (13) et ladite membrane (8) et comprenant une extrémité libre (25b) en contact avec ladite membrane (8) en une zone de contact prédéfinie.

2. Montre (1) selon la revendication précédente, dans laquelle ledit talon (17) est solidaire de ladite partie mobile (23a) dudit support (23).

3. Montre (1) selon l'une des revendications précédentes, dans laquelle ledit support (23) est rattaché à un élément fixe (12) de ladite montre (1) par l'intermédiaire d'une paire de barres de torsion (23b) s'étendant de part et d'autre de ladite partie mobile (23a), lesdites barres de torsion (23b) étant agencées pour définir ledit axe de rotation (23d).

4. Montre (1) selon la revendication précédente, dans laquelle lesdites barres de torsion (23b) sont coaxiales l'une par rapport à l'autre, et s'étendent parallèlement au plan dudit mouvement (13).

5. Montre (1) selon l'une des revendications précédentes, dans laquelle ladite zone de contact entre ladite extrémité libre (25b) dudit pont de transmission sonore et ladite membrane (8) se trouve substantiellement au centre de cette dernière.

6. Montre (1) selon l'une des revendications précédentes, dans laquelle ladite extrémité libre (25b) dudit pont de transmission sonore comporte un plot réglable (25c) en hauteur en contact avec ladite membrane (8).

7. Montre (1) selon l'une des revendications précédentes, dans laquelle le rapport, entre d'une part le bras de levier (B2) agissant entre ledit axe de rotation (23d) et le point médian de ladite zone de contact et d'autre part le bras de levier (B1) agissant entre ledit axe de rotation (23d) et le point médian de la jonction entre ledit au moins un timbre (19) et le talon (17), est d'au moins deux, de préférence d'au moins trois.

8. Montre (1) selon l'une des revendications précédentes, dans laquelle ledit au moins un timbre (19) s'étend le long d'une rainure (15) formée dans un élément de bâti (12) lié audit mouvement (13).

9. Montre (1) selon l'une des revendications précédentes, comprenant en outre une planche de support (29) se situant entre ladite membrane (8) et ledit mouvement (13) de telle sorte à former une butée pour ladite membrane (8) en cas de surpression extérieure.

10. Montre (1) selon la revendication précédente, dans laquelle ladite planche de support (29) comporte une ouverture allongée (29b) dans laquelle prend place au moins une partie dudit pont de transmission (25).

## Patentansprüche

1. Armbanduhr (1) mit Schlagwerk, umfassend:
• ein Gehäuse, das einen Mittelteil (3) umfasst, der einerseits von einem Boden (7) und andererseits von einem Glas (5) umschlossen ist, wobei das Gehäuse ein Uhrwerk (13), einen Schlagwerkmechanismus (21) sowie eine dichte Schallübertragungsmembran (8), die sich zwischen dem Uhrwerk (13) und dem Boden (7) befindet, aufnimmt;
• wenigstens eine Tonfeder (19), die von einem Absatz (17) getragen wird, wobei die wenigstens eine Tonfeder (19) dafür eingerichtet ist, von wenigstens einem Hammer (21a) angeschlagen zu werden, den der Schlagwerkmechanismus (21) aufweist;
**dadurch gekennzeichnet, dass** der Absatz (17) mit einem beweglichen Teil (23a) verbunden ist, welchen ein Träger (23) aufweist, wobei der bewegliche Teil (23a) im Wesentlichen nur einen Freiheitsgrad der Rotation um eine Drehachse (23d) aufweist,
und dadurch, dass eine Schallübertragungsbrücke (25) mit dem beweglichen Teil (23a) fest verbunden ist, wobei sich die Schallübertragungsbrücke (25) in einem zwischen dem Uhrwerk (13) und der Membran (8) ausgebildeten Zwischenraum erstreckt und ein freies Ende (25b) umfasst, das in einem vordefinierten Kontaktbereich mit der Membran (8) in Kontakt steht.

2. Armbanduhr (1) nach dem vorhergehenden Anspruch, wobei der Absatz (17) mit dem beweglichen Teil (23a) des Trägers (23) fest verbunden ist.

3. Armbanduhr (1) nach einem der vorhergehenden Ansprüche, wobei der Träger (23) an einem festen Element (12) der Armbanduhr (1) über ein Paar Torsionsstäbe (23b) fest verbunden ist, die sich beiderseits des beweglichen Teils (23a) erstrecken, wobei die Torsionsstäbe (23b) dafür eingerichtet sind, die Drehachse (23d) zu definieren.

4. Armbanduhr (1) nach dem vorhergehenden Anspruch, wobei die Torsionsstäbe (23b) koaxial zueinander sind und sich parallel zur Ebene des Uhrwerks (13) erstrecken.

5. Armbanduhr (1) nach einem der vorhergehenden Ansprüche, wobei sich der Kontaktbereich zwischen dem freien Ende (25b) der Schallübertragungsbrücke und der Membran (8) im Wesentlichen in der Mitte dieser Letzteren befindet.

6. Armbanduhr (1) nach einem der vorhergehenden Ansprüche, wobei das freie Ende (25b) der Schallübertragungsbrücke ein höhenverstellbares Klötzchen (25c) aufweist, das mit der Membran (8) in Kontakt steht.

7. Armbanduhr (1) nach einem der vorhergehenden Ansprüche, wobei das Verhältnis zwischen einerseits dem Hebelarm (B2), der zwischen der Drehachse (23d) und dem Mittelpunkt des Kontaktbereichs wirkt, und andererseits dem Hebelarm (B1), der zwischen der Drehachse (23d) und dem Mittelpunkt der Verbindung zwischen der wenigstens einen Tonfeder (19) und dem Absatz (17) wirkt, mindestens zwei, vorzugsweise mindestens drei beträgt.

8. Armbanduhr (1) nach einem der vorhergehenden Ansprüche, wobei sich die wenigstens eine Tonfeder (19) entlang einer Nut (15) erstreckt, die in einem mit dem Uhrwerk (13) verbundenen Rahmenelement (12) ausgebildet ist.

9. Armbanduhr (1) nach einem der vorhergehenden Ansprüche, welche außerdem eine Stützplatte (29) umfasst, die sich zwischen der Membran (8) und dem Uhrwerk (13) befindet, derart, dass sie im Fall eines äußeren Überdrucks einen Anschlag für die Membran (8) bildet.

10. Armbanduhr (1) nach dem vorhergehenden Anspruch, wobei die Stützplatte (29) eine lang gestreckte Öffnung (29b) aufweist, in welcher wenigstens ein Teil der Übertragungsbrücke (25) Platz findet.

## Claims

1. Striking watch (1) comprising:
• a case comprising a middle (3) closed on one side by a caseback (7), and on the other hand by a glass (5), said case housing a timepiece movement (13), a striking mechanism (21) and a sound transmission membrane (8) that is sealed and is positioned between said movement (13) and said caseback (7);
• at least one gong (19) carried by a heel (17), said at least one gong (19) being arranged so as to be struck by at least one hammer (21a) comprised by said striking mechanism (21);
**characterized in that** said heel (17) is associated with a mobile part (23a) comprised by a support (23), said mobile part (23a) having substantially a single degree of freedom in rotation, about an axis of rotation (23d), and **in that** a sound transmission bridge (25) is secured to said mobile part (23a), said transmission bridge (25) extending in an interspace formed between said movement (13) and said membrane (8) and comprising a free end (25b) in contact with said membrane (8) in a predefined contact zone.

2. Watch (1) according to the preceding claim, wherein said heel (17) is secured to said mobile part (23a) of said support (23).

3. Watch (1) according to one of the preceding claims, wherein said support (23) is attached to a fixed element (12) of said watch (1) by means of a pair of torsion bars (23b) extending on either side of said mobile part (23a), said torsion bars (23b) being arranged so as to define said axis of rotation (23d).

4. Watch (1) according to the preceding claim, wherein said torsion bars (23b) are mutually coaxial and extend parallel to the plane of said movement (13).

5. Watch (1) according to one of the preceding claims, wherein said contact zone between said free end (25b) of said sound transmission bridge and said membrane (8) is located substantially at the centre of the latter.

6. Watch (1) according to one of the preceding claims, wherein said free end (25b) of said sound transmission bridge comprises a height-adjustable stud (25c) that is in contact with said membrane (8).

7. Watch (1) according to one of the preceding claims, wherein the ratio between, on the one hand, the lever arm (B2) acting between said axis of rotation (23d) and the median point of said contact zone and, on the other hand, the lever arm (B1) acting between said axis of rotation (23d) and the median point of the junction between said at least one gong (19) and the heel (17) is at least two, preferably at least three.

8. Watch (1) according to one of the preceding claims, wherein said at least one gong (19) extends along a groove (15) formed in a frame element (12) connected to said movement (13).

9. Watch (1) according to one of the preceding claims, further comprising a support plate (29) that is located between said membrane (8) and said movement (13) so as to form a stop for said membrane (8) in the event of external overpressure.

10. Watch (1) according to the preceding claim, wherein said support plate (29) comprises an elongate opening (29b) in which at least part of said transmission bridge (25) is positioned.
